# EUROPÄISCHE PATENTSCHRIFT

(11) **EP 1 630 318 B1**
(45) Veröffentlichungstag und Bekanntmachung des Hinweises auf die Patenterteilung: **11.01.2012**
(21) Anmeldenummer: 05018248.4
(22) Anmeldetag: 23.08.2005
(51) Int. Cl.: E04D 13/04

(54) **Dachablaufvorrichtung**
Roof gulley
Bouche d'évacuation d'eau pour toiture

(30) Priorität: 23.08.2004 DE 102004040835; 31.08.2004 DE 102004041998
(43) Veröffentlichungstag der Anmeldung: 01.03.2006
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A- 1 362 961
- EP-A- 1 627 967
- EP-A2- 0 988 873
- EP-A2- 1 180 629
- AU-B2- 640 210
- DE-A1- 10 251 907
- DE-U1- 20 101 589
- US-A1- 2003 159 384

## Beschreibung

Die vorliegende Erfindung betrifft eine Dachablaufvorrichtung gemäß dem Oberbegriff des Anspruchs 1 sowie die Anordnung einer derartigen Dachablaufvorrichtung an einem Dach.

Eine Dachablaufvorrichtung und eine Anordnung der vorgenannten Art sind aus der US 2003/0159384 A1 bekannt. Die darin beschriebene Dachablaufvorrichtung umfasst eine metallische Stützplatte, die eine Öffnung in einem Trapezdach überragen und auf der metallischen Abdeckung des Daches aufliegen kann. Die Stützplatte weist weiterhin eine mittige Öffnung auf, in die ein Ablauftopf mit einem unteren Rohrstutzen so eingebracht werden kann, dass die Stützplatte den Ablauftopf umgibt. Insbesondere können dabei die Stützplatte und der Ablauftopf miteinander verschraubt werden.

Eine weitere Dachablaufvorrichtung ist beispielsweise aus der DE 102 01 347 A1 bekannt. Als nachteilig bei einer derartigen Dachablaufvorrichtung erweist sich die Tatsache, dass im Brandfall Feuer von unten durch die Dachablaufvorrichtung auf das Dach oder durch die Wärmedämmung des Daches hindurchdringen oder in die Wärmedämmung des Daches eindringen kann. Auf dem Dach beziehungsweise in dem Dach kann sich das Feuer in Querrichtung verbreiten, so dass sich dadurch das Feuer auch in dem unter dem Dach befindlichen Gebäude in Querrichtung ausbreiten kann.

Aus der EP 1 362 961 A1 ist eine Ablaufvorrichtung bekannt, die in eine Öffnung in einem Boden eines Raumes einbaubar ist. Diese Ablaufvorrichtung weist ein teilweise aus Metall bestehendes Teil auf, das auf seiner Innenseite mit einer bei erhöhter Temperatur aufschäumenden Brandschutzmasse versehen ist. Von diesem Teil wird ein Ablauftopf gehalten, der einen sich nach unten in das Teil erstreckenden Rohrstutzen aufweist.

Aus der DE 201 01 589 U1 ist eine weitere Ablaufvorrichtung bekannt, die in eine Öffnung in einem Boden eines Raumes einbaubar ist. Diese Ablaufvorrichtung umfasst einen Ablauftopf mit einem sich nach unten erstreckenden Rohrstutzen, der mit einem Abflussrohr verbindbar ist. Die Ablaufvorrichtung umfasst weiterhin einen aus Metall bestehenden Schutzkasten, der den Ablauftopf teilweise umgibt. Es sind bei erhöhter Temperatur aufschäumende Brandschutzmassen vorgesehen, die Teile des Ablauftopfes und des Abflussrohres umgeben.

Das der vorliegenden Erfindung zugrunde liegende Problem ist die Schaffung einer Dachablaufvorrichtung der eingangs genannten Art, die einen besseren Schutz im Falle eines Brandes bietet.

Dies wird erfindungsgemäß durch eine Dachablaufvorrichtung der eingangs genannten Art mit den kennzeichnenden Merkmalen des Anspruchs 1 erreicht. Die Unteransprüche betreffen bevorzugte Weiterbildungen der Erfindung.

Dadurch, dass die Dachablaufvorrichtung Brandschutzmittel umfasst, kann weitgehend verhindert werden, dass Feuer und Rauch von unten nach oben durch das Dach dringen oder in das Dach eindringen kann. Der sich radial von der Umhüllung nach außen erstreckende Flansch kann dabei die für die Dachablaufvorrichtung im Dach vorgesehene Öffnung radial nach außen überragen, so dass von unten kein Feuer und kein Rauch durch die Öffnung nach oben durchschlagen oder in das Dach eindringen kann.

Beispielsweise kann die Brandschutzmasse zumindest teilweise das Ablaufrohr und/oder einen von der Dachablaufvorrichtung umfassten Ablauftopf umgeben. Im Brandfall kann die Brandschutzmasse unter starker Volumenvergrößerung aufschäumen und das Ablaufrohr und/oder den Ablauftopf zusammendrücken, so dass die für die Dachablaufvorrichtung vorgesehene Öffnung im Dach geschlossen wird.

Alternativ oder zusätzlich kann vorgesehen sein, dass die Brandschutzmasse zumindest teilweise im Inneren des Ablauftopfes angeordnet ist. Auf diese Weise kann sich auch im Inneren des Ablauftopfes im Brandfall unmittelbar Brandschutzmasse ausdehnen.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Dachablaufvorrichtung für ein Betondach; Diese Dachablaufvorrichtung ist nicht erfindungsgemäß.
- Fig. 2a: eine Schnittansicht einer erfindungsgemäßen Dachablaufvorrichtung für ein Industriedach;
- Fig. 2b: eine Detailansicht gemäß dem Pfeil IIb in Fig. 2a;
- Fig. 2c: eine Fig. 2a entsprechende Ansicht der erfindungsgemäßen Dachablaufvorrichtung mit einem anderen Industriedach.

Die aus Fig. 1 ersichtliche Dachablaufvorrichtung umfasst einen Ablauftopf 1 mit einer Einlauföffnung, die auf ihrer Oberseite mit einem Laubfang 2 abgedeckt ist. Der Laubfang kann aus Nirostastahl oder aus Kunststoff oder dergleichen bestehen. Der Ablauftopf 1 besteht ebenfalls aus Kunststoff. Die Dachablaufvorrichtung ist teilweise in eine Öffnung 3 in dem Betondach 4 eingesetzt. Der Ablauftopf 1 kann in üblicher Weise in seinem oberen Bereich einen Flansch 19 aufweisen oder mit einem Flansch 19 verbunden sein, der auf der Oberseite des Daches aufliegen kann (siehe dazu beispielsweise Fig. 2b).

Die Dachablaufvorrichtung umfasst weiterhin eine Brandschutzeinheit 5, die einen Teller 6 mit einem daran angeformten, sich nach unten erstreckenden Stutzen 7 umfasst. Der Teller 6 weist dabei einen Radius auf, der etwa dem Durchmesser der Öffnung 3 entspricht, so dass oberhalb des Tellers 6 Mörtel oder dergleichen eingefüllt werden kann. Auf dem Teller 6 und an der Innenseite des Stutzens 7 ist eine Brandschutzmasse 8 vorgesehen, die als Intumeszenzschaum ausgebildet sein kann, der bei erhöhter Temperatur sein Volumen deutlich vergrößert. Im Brandfall kann dieser Intumeszenzschaum sich insbesondere im Bereich des Stutzens 7 radial nach innen bewegen und die Öffnung 3 komplett verschließen. Dabei können der an der Unterseite des Ablauftopfes 1 angeformte Stutzen 9 und das mit diesem verbundene Abflussrohr 10 von der Brandschutzmasse zerquetscht werden.

Es besteht durchaus die Möglichkeit, andere Brandschutzmittel vorzusehen. Beispielsweise besteht die Möglichkeit anstelle der Brandschutzeinheit 5 mit Teller und Stutzen eine untere Rohrmanschette um den Stutzen 9 des Ablauftopfes 1 und/oder um das Abflussrohr 10 herum anzuordnen. Dabei könnte beispielsweise an der Außenseite der Brandschutzmanschette, die innen ebenfalls eine umlaufende Brandschutzmasse umfassen kann, entweder Mörtel oder eine Metallummantelung vorgesehen sein.

Weiterhin besteht die Möglichkeit, eine Brandschutzmasse im Inneren des Ablauftopfes 1 vorzusehen. Diese könnte beispielsweise im Brandfall in eine bestimmte Höhe des Ablauftopfes 1 fallen und sich an dieser Stelle, beispielsweise im Bereich der Verjüngung des Ablauftopfes im Verbindungsbereich mit dem Stutzen 9, ausbreiten und an dieser Stelle den Ablauftopf nach außen quetschen und die Öffnung 3 verschließen.

Auch weitere Anordnungen einer Brandschutzmasse sind möglich. Beispielsweise besteht die Möglichkeit den Ablauftopf zumindest teilweise ringförmig mit einer Brandschutzmasse zu umgeben. Beispielsweise könnte außerhalb des Rohrstutzens 11, der sich in dem abgebildeten Ausführungsbeispiel von dem Teller 6 nach oben erstreckt, eine sich um diesen Rohrstutzen herum erstreckende Brandschutzmanschette aus einer Brandschutzmasse vorgesehen sein. In diesem Fall könnte auch auf die Brandschutzeinheit 5 verzichtet werden, weil dann in einem höher angeordneten Bereich eine sich radial nach innen ausdehnende Brandschutzmasse vorgesehen ist.

Fig. 2a bis Fig. 2c zeigen die Anordnung einer erfindungsgemäßen Dachablaufvorrichtung in einem Industriedach, insbesondere in einem sogenannten Trapezdach, bei dem eine untere metallische Abdeckung 12 vorgesehen ist, die teilweise eine trapezförmige Gestalt aufweist. Bei Fig. 2a bis Fig. 2c sind gleiche Teile mit gleichen Bezugszeichen versehen wie in Fig. 1. Insbesondere weist die darin abgebildete Dachablaufvorrichtung ebenfalls einen Ablauftopf 1 mit einem Laubfang 2 auf. In den teilweise doppelwandig ausgeführten Ablauftopf 1 sind Wärmedämmeinlagen 14, 15 beispielsweise aus Styropor eingebracht. Der Ablauftopf 1 ist insgesamt von einer äußeren metallischen Umhüllung 13 umgeben, die in ihrem unteren Bereich zylindrisch ausgebildet ist. An ihrer Oberseite weist die Umhüllung 13 einen sich radial nach außen erstreckenden Flansch 18 auf, der die Öffnung 3 radial nach außen überragt. Die Umhüllung 13 kann beispielsweise aus Stahl bestehen.

Weiterhin ist der untere Bereich des Ablauftopfes 1 von einer Brandschutzmasse 16 umgeben, die insbesondere an der Innenseite der Umhüllung 13 angebracht ist.

Die Dachablaufvorrichtung umfasst weiterhin eine sich horizontal erstreckende Wärmedämmeinlage 17, die beispielsweise einen Durchmesser von etwa einem Meter aufweist. Die Wärmedämmeinlage 17 kann aus Mineralwolle oder dergleichen bestehen und beispielweise temperaturbeständig sein.

Im Brandfall wird die Brandschutzmasse 16, die beispielsweise aus einem Intumeszenzschaum bestehen kann, sich ausdehnen und sich radial nach innen erstrecken. Dabei wird sie den Ablauftopf 1, den an diesem angeformten Stutzen 9 und das Abflussrohr 10 zerquetschen und die lichte Öffnung der Stahlumhüllung 13 verschließen, so dass kein Feuer und auch kein Rauch von unten nach oben hindurch schlagen oder in das Dach eindringen kann.

Fig. 2c zeigt ein Dach, das im Vergleich zu dem in Fig. 2a abgebildeten Dach eine größere Dicke aufweist. Trotzdem kann die gleich erfindungsgemäße Dachablaufvorrichtung Verwendung finden. Fig. 2c lässt sich entnehmen, dass im Vergleich zur Fig. 2a der Ablauftopf 1 gegenüber der Umhüllung 13 nach oben verschoben wurde. Damit kann trotz gleicher Höhe der Einlauföffnung des Ablauftopfes 1 bzw. des die Einlauföffnung umgebenden, auf dem Dach aufliegenden Flansches 19 (siehe Fig. 2b) der Flansch 18 der Umhüllung 13 an der Unterseite des Daches anliegen.

Auch bei der Vorrichtung gemäß Fig. 2a bis Fig. 2c können die im Zusammenhang mit Fig. 1 diskutierten Varianten realisiert werden. Beispielsweise können also Brandschutzmanschetten um das Abflussrohr 10 herumgelegt werden. Weiterhin besteht auch die Möglichkeit, eine Brandschutzeinheit wie die Brandschutzeinheit 5 in die Ablaufvorrichtung zu integrieren. Weiterhin besteht auch die Möglichkeit, ein innerhalb des Ablauftopfes 1 vorgesehenes Brandschutzmittel vorzusehen, das ebenfalls im Brandfall aufschäumen kann und die Öffnung in dem Dach verschließen kann.

Die erfindungsgemäße Dachablaufvorrichtung sollte die Anforderungen gemäß den Feuerwiderstandsklassen F 30 bis F 90 erfüllen sowie der DIN 18234 genügen.

## Patentansprüche

1. Dachablaufvorrichtung für ein Trapezdach mit einer unteren, teilweise eine trapezförmige Gestalt aufweisenden, metallischen Abdeckung (12), wobei die Dachablaufvorrichtung teilweise in eine Öffnung (3) in der metallischen Abdeckung (12) eingesetzt werden kann, umfassend
- eine Einlauföffnung für von dem Dach abzuführendes Wasser,
- eine Ablauföffnung, durch die hindurch das durch die Einlauföffnung eingetretene Wasser in ein mit der Dachablaufvorrichtung verbindbares oder verbundenes Ablaufrohr (10) gelangen kann,
- einen Ablauftopf (1), in den durch die Einlauföffnung hindurch getretenes Wasser gelangen kann und aus dem das Wasser zu der Ablauföffnung gelangen kann, und
- einen Stutzen (9) zur Verbindung der Dachablaufvorrichtung mit dem Ablaufrohr (10), wobei der Stutzen (9) an dem Ablauftopf (1) angeformt ist und sich im eingebauten Zustand von dem Ablauftopf (1) nach unten erstreckt,
- eine metallische Umhüllung (13), die zumindest teilweise den sich oberhalb des Stutzens (9) erstreckenden Ablauftopf (1) umgibt, wobei die Umhüllung (13) an ihrer Oberseite einen sich radial von der Umhüllung (13) nach außen erstreckenden Flansch (18) umfasst, der in Einbaulage die Öffnung (3) in der metallischen Abdeckung (12) radial nach außen überragen und auf der Abdeckung (12) aufliegen kann,
**dadurch gekennzeichnet, dass**
- die Dachablaufvorrichtung Brandschutzmittel umfasst, die als bei einer erhöhten Temperatur aufschäumende Brandschutzmasse (8) ausgebildet sind, wobei die Brandschutzmasse (8) im Brandfall unter Volumenvergrößerung aufschäumen und das Ablaufrohr (10) und/oder den Ablauftopf (1) zusammendrücken kann, so dass die für die Dachablaufvorrichtung vorgesehene Öffnung (3) im Dach geschlossen wird.

2. Dachablaufvorrichtung nach Anspruch 1, **dadurch gekennzeichnet, dass** die Brandschutzmittel als bei einer erhöhten Temperatur aufschäumende Brandschutzmasse (8) ausgebildet sind.

3. Dachablaufvorrichtung nach Anspruch 2, **dadurch gekennzeichnet**, das die Brandschutzmasse (8) zumindest teilweise das Ablaufrohr umgibt.

4. Dachablaufvorrichtung nach einem der Ansprüche 2 oder 3, **dadurch gekennzeichnet, dass** die Brandschutzmasse (8, 16) zumindest teilweise den Ablauftopf (1) umgibt.

5. Dachablaufvorrichtung nach einem der Ansprüche 2 bis 4, **dadurch gekennzeichnet, dass** die Brandschutzmasse zumindest teilweise im Inneren des Ablauftopfes (1) angeordnet ist.

6. Dachablaufvorrichtung nach einem der Ansprüche 1 bis 5,
**dadurch gekennzeichnet, dass** der Ablauftopf (1) teilweise doppelwandig ausgeführt ist, wobei in den Ablauftopf (1) eine Wärmedämmeinlage (14) eingebracht ist.

7. Dachablaufvorrichtung nach einem der Ansprüche 1 bis 6,
**dadurch gekennzeichnet, dass** der Ablauftopf (1) gegenüber der Umhüllung (13) zumindest zu Justagezwecken bewegbar ist.

8. Dachablaufvorrichtung nach einem der Ansprüche 1 bis 7,
**dadurch gekennzeichnet, dass** der Ablauftopf (1) in seinem oberen Bereich einen Flansch (19) umfasst oder mit einem Flansch (19) verbunden ist, der in Einbaulage auf der Oberseite des Daches aufliegen kann.

9. Dachablaufvorrichtung nach einem der Ansprüche 1 bis 8,
**dadurch gekennzeichnet, dass** die Dachablaufvorrichtung eine Wärmedämmeinlage (17) umfasst, die sich im montierten Zustand im Wesentlichen parallel zur Dachfläche erstreckt.

10. Anordnung einer Dachablaufvorrichtung an einem Dach, das als Trapezdach ausgebildet ist, **gekennzeichnet durch** eine Dachablaufvorrichtung nach einem der Ansprüche 1 bis 9, wobei der sich radial von der Umhüllung (13) nach außen erstreckende Flansch (18) die Öffnung (3) in dem Dach radial nach außen überragt.

11. Anordnung nach Anspruch 10, **dadurch gekennzeichnet, dass** der sich radial von der Umhüllung (13) nach außen erstreckende Flansch (18) an der Unterseite des Daches anliegt.

12. Anordnung nach einem der Ansprüche 10 oder 11, **dadurch gekennzeichnet, dass** das als Trapezdach ausgebildete Dach eine untere metallische Abdeckung (12) umfasst, die teilweise eine trapezförmige Gestalt aufweist.

13. Anordnung nach Anspruch 12, **dadurch gekennzeichnet, dass** der sich radial von der Umhüllung (13) nach außen erstreckende Flansch (18) auf der Abdeckung (12) aufliegt.

14. Anordnung nach einem der Ansprüche 10 bis 13, **dadurch gekennzeichnet, dass** der sich radial von der Umhüllung (13) nach außen erstreckende Flansch (18) unterhalb der sich horizontal erstreckenden Wärmedämmeinlage (17) angeordnet ist.

## Claims

1. Roof drainage device for a trapezoidal roof having a lower, metal covering (12) which has a trapezoidal shape in part, wherein the roof drainage device can be partially inserted into an opening (3) in the metal covering (12), comprising
- an inlet opening for water which is to be removed from the roof,
- an outlet opening through which the water which has entered through the inlet opening can pass into a drainpipe (10) which can be or is connected to the roof drainage device,
- a drain cup (1) into which water which has passed through the inlet opening can pass and from which the water can pass to the outlet opening, and
- a connection piece (9) for connecting the roof drainage device to the drainpipe (10), wherein the connection piece (9) is integrally formed on the drain cup (1) and, in the installed state, extends downwardly from the drain cup (1),
- a metal enclosure (13) which at least partially surrounds the drain cup (1) extending above the connection piece (9), wherein the enclosure (13) comprises on its upper side a flange (18) which extends radially outwardly from the enclosure (13), which flange, in the installed position, can project radially outwardly beyond the opening (3) in the metal covering (12) and can rest on the covering (12),
**characterized in that**
- the roof drainage device comprises a fireproofing means which take the form of a fireproofing material (8) which foams at an elevated temperature, wherein, in the event of a fire, the fireproofing material (8) can foam while increasing its volume and can compress the drainpipe (10) and/or the drain cup (1) in such a way that the opening (3) in the roof that is provided for the roof drainage device is closed.

2. Roof drainage device according to Claim 1, **characterized in that** the fireproofing means take the form of a fireproofing material (8) which foams at an elevated temperature.

3. Roof drainage device according to Claim 2, **characterized in that** the fireproofing material (8) at least partially surrounds the drainpipe.

4. Roof drainage device according to either of Claims 2 and 3, **characterized in that** the fireproofing material (8, 16) at least partially surrounds the drain cup (1).

5. Roof drainage device according to one of Claims 2 to 4, **characterized in that** the fireproofing material is at least partially arranged inside the drain cup (1).

6. Roof drainage device according to one of Claims 1 to 5, **characterized in that** the drain cup (1) has a double-walled construction in part, wherein a thermally insulating insert (14) is fitted into the drain cup (1).

7. Roof drainage device according to one of Claims 1 to 6, **characterized in that** the drain cup (1) can be moved, at least for adjustment purposes, with respect to the enclosure (13).

8. Roof drainage device according to one of Claims 1 to 7, **characterized in that** the drain cup (1) comprises a flange (19), or is connected to a flange (19), in its upper region, which flange, in the installed position, can rest on the upper side of the roof.

9. Roof drainage device according to one of Claims 1 to 8, **characterized in that** the roof drainage device comprises a thermally insulating insert (17) which, in the fitted state, extends substantially parallel to the roof surface.

10. Arrangement of a roof drainage device on a roof which is constructed as a trapezoidal roof, **characterized by** a roof drainage device according to one of Claims 1 to 9, wherein the flange (18) which extends radially outwardly from the enclosure (13) projects radially outwardly beyond the opening (3) in the roof.

11. Arrangement according to Claim 10, **characterized in that** the flange (18) which extends radially outwardly from the enclosure (13) bears against the lower side of the roof.

12. Arrangement according to either of Claims 10 and 11, **characterized in that** the roof constructed as a trapezoidal roof comprises a lower metal covering (12) which has a trapezoidal shape in part.

13. Arrangement according to Claim 12, **characterized in that** the flange (18) which extends radially outwardly from the enclosure (13) rests on the covering (12).

14. Arrangement according to one of Claims 10 to 13, **characterized in that** the flange (18) which extends radially outwardly from the enclosure (13) is arranged below the horizontally extending thermally insulating insert (17).

## Revendications

1. Bouche d'évacuation d'eau pour toiture pour un toit trapézoïdal présentant une chape (12) inférieure métallique prenant en partie une forme de trapèze, la bouche d'évacuation d'eau pour toiture pouvant être insérée en partie dans une ouverture (3) pratiquée dans la chape (12) métallique, comprenant :
- une ouverture d'admission prévue pour recueillir l'eau à évacuer du toit ;
- une ouverture d'évacuation à travers laquelle l'eau recueillie dans l'ouverture d'admission peut être amenée dans un tube d'évacuation (10) relié ou pouvant être relié à la bouche d'évacuation d'eau pour toiture ;
- un baquet d'évacuation (1) dans lequel l'eau recueillie dans l'ouverture d'admission peut être amenée et hors duquel l'eau peut être amenée à l'ouverture d'évacuation ; et
- une tubulure (9) servant à relier la bouche d'évacuation d'eau pour toiture au tube d'évacuation (10), la tubulure (9) étant moulée contre le baquet d'évacuation (1) et s'étendant vers le bas en partant du baquet d'évacuation (1) à l'état encastré ;
- une enveloppe métallique (13) entourant au moins en partie le baquet d'évacuation (1) s'étendant au-dessus de la tubulure (9), l'enveloppe (13) comprenant, au niveau de son côté supérieur, une bride (18) s'étendant vers l'extérieur dans le plan radial en partant de l'enveloppe (13), ladite bride pouvant dépasser vers l'extérieur dans le plan radial hors de l'ouverture (3) pratiquée dans la chape métallique, dans la position encastrée (12), et reposer sur la chape (12) ; **caractérisée en ce que** :
la bouche d'évacuation d'eau pour toiture comprend des éléments ignifuges prenant la forme, lorsque la température augmente fortement, d'une masse ignifuge (8) expansée, la masse ignifuge (8) pouvant s'expanser en cas d'incendie en augmentant de volume et pouvant comprimer le tube d'évacuation (10) et/ou le baquet d'évacuation (1), de façon à fermer l'ouverture (3) prévue pour la bouche d'évacuation d'eau pour toiture au niveau du toit.

2. Bouche d'évacuation d'eau pour toiture selon la revendication 1, **caractérisée en ce que** les éléments ignifuges prennent la forme d'une masse ignifuge (8) s'expansant en cas de forte augmentation de la température.

3. Bouche d'évacuation d'eau pour toiture selon la revendication 2, **caractérisée en ce que** la masse ignifuge (8) entoure au moins en partie le tube d'évacuation.

4. Bouche d'évacuation d'eau pour toiture selon l'une quelconque des revendications 2 ou 3, **caractérisée en ce que** la masse ignifuge (8, 16) entoure au moins en partie le baquet d'évacuation (1).

5. Bouche d'évacuation d'eau pour toiture selon l'une quelconque des revendications 2 à 4, **caractérisée en ce que** la masse ignifuge est disposée au moins en partie à l'intérieur du baquet d'évacuation (1).

6. Bouche d'évacuation d'eau pour toiture selon l'une quelconque des revendications 1 à 5, **caractérisée en ce que** le baquet d'évacuation (1) est réalisé en partie à double paroi, une installation de calorifugeage (14) étant amenée dans le baquet d'évacuation (1).

7. Bouche d'évacuation d'eau pour toiture selon l'une quelconque des revendications 1 à 6, **caractérisée en ce que** le baquet d'évacuation (1) peut être déplacé par rapport à l'enveloppe (13) au moins à des fins d'ajustage.

8. Bouche d'évacuation d'eau pour toiture selon l'une quelconque des revendications 1 à 7, **caractérisée en ce que** le baquet d'évacuation (1) comprend dans sa région supérieure une bride (19) ou est relié à une bride (19) pouvant reposer, dans la position encastrée, sur le côté supérieur du toit.

9. Bouche d'évacuation d'eau pour toiture selon l'une quelconque des revendications 1 à 8, **caractérisée en ce que** la bouche d'évacuation d'eau pour toiture comprend une installation de calorifugeage (17) qui s'étend à l'état monté pour l'essentiel parallèlement à la surface du toit.

10. Agencement de bouche d'évacuation d'eau pour toiture placée au niveau d'un toit prenant la forme d'un toit trapézoïdal, **caractérisé par** la présence d'une bouche d'évacuation d'eau pour toiture selon l'une quelconque des revendications 1 à 9, la bride (18) s'étendant vers l'extérieur dans le plan radial en partant de l'enveloppe (13) dépassant vers l'extérieur dans le plan radial hors de l'ouverture (3) pratiquée dans le toit.

11. Agencement selon la revendication 10, **caractérisé en ce que** la bride (18) s'étendant vers l'extérieur dans le plan radial en partant de l'enveloppe (13) repose contre le côté inférieur du toit.

12. Agencement selon l'une quelconque des revendications 10 ou 11, **caractérisé en ce que** le toit prenant la forme d'un toit trapézoïdal comprend une chape (12) métallique inférieure prenant en partie une forme de trapèze.

13. Agencement selon la revendication 12, **caractérisé en ce que** la bride (18) s'étendant vers l'extérieur dans le plan radial en partant de l'enveloppe (13) repose sur la chape (12).

14. Agencement selon l'une quelconque des revendications 10 à 13, **caractérisé en ce que** la bride (18) s'étendant vers l'extérieur dans le plan radial en partant de l'enveloppe (13) est disposée en dessous de l'installation de calorifugeage (17) orientée horizontalement.
